# EUROPÄISCHE PATENTSCHRIFT

(11) **EP 3 130 720 B1**
(45) Veröffentlichungstag und Bekanntmachung des Hinweises auf die Patenterteilung: **14.06.2017**
(21) Anmeldenummer: 16165086.6
(22) Anmeldetag: 13.04.2016
(51) Int. Cl.: E04D 1/34

(54) **BEFESTIGUNGSKLAMMER**
FIXING BRACKET
ATTACHE D'ANCRAGE

(30) Priorität: 12.08.2015 DE 202015104245 U
(43) Veröffentlichungstag der Anmeldung: 15.02.2017
(73) Patentinhaber: Friedrich Ossenberg-Schule GmbH + Co. KG, 58675 Hemer (DE)
(72) Erfinder: Ossenberg-Engels, Uwe, 58762 Altena (DE); Kaemper, Jan, 58802 Balve (DE)
(74) Vertreter: Köchling, Conrad-Joachim

(56) Entgegenhaltungen:
- EP-A2- 1 811 101
- EP-A2- 2 239 393
- DE-B3-102013 105 864
- DE-U1- 8 506 734

## Beschreibung

Die Erfindung betrifft eine Befestigungsklammer für kleinformatige, seitenfalzlose Dachplatten, insbesondere Biberschwanzplatten, die auf einer Dachlattung z. B. in Doppeldeckung oder Kronendeckung verlegt sind, insbesondere mit Aufhängenasen an Dachlatten oder an der oberen Randkante von verlegten Dachplatten anhängbar sind.

Aus der DE 200 08 159 U1 ist eine Sturmklammer zur Befestigung von Biberschwanzplatten an einer Dachfläche bekannt. Bei der bekannten Anordnung und Ausgestaltung erfolgt die Montage in der Weise, dass zunächst eine Lage Biberplatten auf die Dachlattung aufgelegt und an die Dachlattung angehakt wird, wobei diese Lage dann mit einer ersten Art von Befestigungsklammern gesichert wird. Solche Befestigungsplatten können in Doppeldeckung oder auch in Kronendeckung verlegt werden. Die nebeneinander auf einer Dachlatte befindlichen Biberplatten müssen jeweils mit der entsprechenden Befestigungsklammer an der Dachlatte gesichert werden, bevor die nächste Biberplatte seitlich aufgeschoben wird. Die in Kronendeckung oder dergleichen angeordneten weiteren Biberplatten, die mit einer Aufhängenase auf die schon verlegten Biberplatten aufgelegt werden, werden mit einer weiteren anders ausgebildeten Befestigungsklammer gesichert. Diese Befestigungsklammern weisen einen geraden Mittelsteg und abgewinkelte Endbereiche an beiden Enden auf. Es ist also auch hierbei erforderlich, dass nach Verlegung jeder einzelnen Platte die entsprechende Befestigungsklammer aufgebracht wird. Ein späteres Aufbringen von Befestigungsklammern nach der Verlegung der Dachplatten ist nicht möglich.

Die im Stand der Technik bekannte Anordnung von Befestigungsklammern an diesen Biberplatten ist aufwendig und daher kostenintensiv, da die Montagezeit durchaus erheblich ist. Auch ist der Materialeinsatz für die Befestigungsklammern relativ groß, so dass die Befestigungsklammern wegen des Materialbedarfs relativ teuer sind. Hinzu kommt, dass für die Verlegung an einem Dach unterschiedliche Befestigungsklammern eingesetzt werden müssen, was zusätzlich die Logistik, die Handhabung und die Kostensituation nachteilig beeinflusst.

Aus der DE 10 2013 105 864 B3 ist eine Befestigungsklammer nach dem Oberbegriff von Anspruch 1 bekannt, welche aus einem Blechstreifen besteht, der an beiden Endbereichen je eine Abwinklung aufweist, wobei der Blechstreifen an seiner der Dachlattung zugewandten Randkante eine erste Freimachung für eine Dachlatte aufweist, die dem zweiten Endbereich naheliegend angeordnet ist, und eine zweite Freimachung für die obere Randkante einer verlegten Dachplatte, die dem ersten Endbereich naheliegend angeordnet ist.

Ausgehend von diesem Stand der Technik liegt der Erfindung die Aufgabe zu Grunde, eine Befestigungsklammer gattungsgemäßer Art zu schaffen, die in besonders einfacher Weise montiert werden kann und die gegenüber herkömmlichen Befestigungsklammern einen erheblich geringeren Materialbedarf hat, wobei ein Wegkippen des Blechstreifens während und nach der Montage vermieden werden soll.

Zur Lösung dieser Aufgabe schlägt die Erfindung vor, dass die hochkant anzuordnende Befestigungsklammer nach Anspruch 1 aus einem ebenen Blechstreifen besteht, der an einem ersten Endbereich eine Abwinklung aufweist, vorzugsweise geschlitzt ist und dessen durch die Schlitzung gebildete Endabschnitte einander entgegengerichtet abgewinkelt sind, insbesondere rechtwinklig zur Erstreckung des Blechstreifens, dass ein zweiter Endbereich des Blechstreifens ohne Abwinklung endet, dass der Blechstreifen an seiner der Dachlattung oder dergleichen zugewandten Randkante eine erste Freimachung für eine Dachlatte aufweist, die dem zweiten Endbereich naheliegend angeordnet ist, und eine zweite Freimachung z. B. für die obere Randkante einer verlegten Dachplatte, die dem ersten Endbereich naheliegend angeordnet ist und dass der Massenschwerpunkt des Blechstreifens in einem zwischen zwei Geraden befindlichen Bereich liegt, deren Schnittpunkt durch die Ecke zwischen der zweiten Randkante der ersten Freimachung und der ersten Randkante der zweiten Freimachung gebildet ist, und deren erste Gerade in einem Winkel von etwa 40° zu einer Parallelen zur zweiten Randkante der zweiten Freimachung verläuft und deren zweite Gerade in einem Winkel von 90° hierzu verläuft.

Gemäß dieser Ausgestaltung besteht die Befestigungsklammer aus einem ebenen Blechstreifen, der nur an einem ersten Endbereich abgewinkelte Endabschnitte aufweist. Der andere Endbereich ist ebenso wie der gesamte Blechstreifen ebenflächig ohne Winkelungen oder dergleichen ausgebildet. Diese Ausgestaltung ermöglicht es, die Befestigungsklammer dann zu montieren, wenn die entsprechenden Dachplatten verlegt sind. Es bedarf also nicht der herkömmlichen Arbeitsweise, wonach zunächst eine Platte verlegt werden
kann, dann eine Befestigungsklammer angeordnet wird und dann die nächste Dachplatte verlegt wird, sondern es können größere Bereiche mit Dachplatten eingedeckt werden und anschließend kann die Anordnung der Befestigungsklammern von vorn, also von der Sichtseite der Dachplatten her erfolgen. Zur Montage wird der Blechstreifen so ausgerichtet, dass seine Schmalseite zwischen die Dachplatten eingeschoben wird. In der Sollposition ist die Schmalseite rechtwinklig zur Dachlatte bzw. Eindeckung gerichtet, so dass der Blechstreifen durch Windsogkräfte oder dergleichen nicht biegbar ist.

Die Befestigungsklammer weist erfindungsgemäß eine erste Freimachung für eine Dachlatte auf, um beispielsweise die auf die Dachlatten mit einer Aufhängenase aufgelegten Dachplatten zu fixieren. Dazu kann die Befestigungsklammer nach der Verlegung der Dachplatten von der Sichtseite her in den Schlitz zwischen benachbarten Dachplatten eingeschoben werden und an der Dachlatte verhakt werden, indem die erste Freimachung über die Dachlatte gehakt wird.

Zudem ist eine zweite Freimachung vorgesehen, die für die obere Randkante einer schon verlegten Dachplatte dient und zur Verhakung an dieser. Hierbei werden auf schon verlegte erste Reihen von Dachplatten zweite Reihen, beispielsweise nach Art einer Kronendeckung aufgehakt. Die Verbindung zwischen den aufgelegten Dachplatten und den darunter befindlichen Dachplatten erfolgt wiederum durch die Befestigungsklammer, indem diese Befestigungsklammer von vorn durch den Spalt zwischen den verlegten Dachplatten geschoben wird und mit der zweiten Freimachung über die obere Randkante der unteren Lage von Dachplatten verhakt wird. Diese Anordnung und Ausgestaltung ist bezüglich ihrer Handhabung vorteilhaft.

Besonders vorteilhaft ist, dass beide Freimachungen an ein und derselben Befestigungsklammer vorgesehen sind. In diesem Falle ist es möglich, die gleiche Befestigungsklammer sowohl zur Befestigung der Dachplatten an der Dachlatte zu nutzen als auch zur Befestigung von in Kronendeckung verlegten weiteren Dachplatten auf schon verlegten Dachplatten einer unteren Lage.
Neben dem Montagevorteil wird auch erreicht, dass nicht, wie im Stand der Technik erforderlich, zwei Arten von Befestigungsklammern benötigt werden, nämlich eine erste zur Befestigung an der Dachlatte und eine zweite zur Befestigung der Dachplatten aneinander, sondern es kann ein und dieselbe Befestigungsklammer für beide Einsatzbereiche verwandt werden.
Eine besondere Qualität der Erfindung wird darin gesehen, dass nur eine einzige Befestigungsklammer für beide Anwendungsbereiche vorgesehen ist, also die Merkmale additiv vorhanden sind.
Dadurch, dass der Massenschwerpunkt des Blechstreifens innerhalb eines Bereiches liegt, der von den zwei Geraden gebildet wird, deren Schnittpunkt der Auflagepunkt bzw. Drehpunkt ist, wobei eine erste Gerade durch den Auflagepunkt geht und in einem Winkel von 40° parallel zur Außenkante liegt, während die zweite Gerade 2 durch den Auflagepunkt verläuft und in einem Winkel von 90° parallel zur Außenkante der Klammer angeordnet ist, wird während und nach der Montage ein Wegkippen des Blechstreifens durch einen zu ungünstigen Schwerpunkt vermieden.

Eine besonders vorteilhafte Weiterbildung wird darin gesehen, dass die erste Freimachung eine etwa quer und rechtwinklig zur Längserstreckung des Blechstreifens gerichtete erste Randkante bildet, die dem zweiten Endbereich benachbart ist, und an diese anschließend eine zweite Randkante, die über einen Teil des Blechstreifens in Richtung zu dessen ersten Endbereich verläuft.

Dabei kann vorzugsweise vorgesehen sein, dass die erste Randkante mindestens eine vorragende Spitze aufweist.

Hierdurch wird sichergestellt, dass die Befestigungsklammer sich an der Dachlatte verkrallt, da die vorragende Spitze oder auch mehrere vorragende Spitzen in die Dachlatte eindringen.

Zudem ist bevorzugt vorgesehen, dass die zweite Randkante gegenüber der Längserstreckungsrichtung des Blechstreifens in einem flachen Winkel geneigt verläuft, in Anpassung an die Neigung einer auf einer Dachlatte verlegten Dachplatte.

Die zweite Randkante ist in einem solchen Winkel angeordnet, dass die Randkante in der Montagesolllage an der Oberseite der Dachlatte anliegt, wenn die Dachplatte an der Dachlatte verhakt ist.

Eine weiterhin bevorzugte Ausgestaltung wird darin gesehen, dass die zweite Freimachung eine etwa quer und rechtwinklig zur Erstreckung des Blechstreifens gerichtete erste Randkante bildet, die dem zweiten Endbereich des Blechstreifens benachbart ist oder dem Endbereich der ersten Freimachung, der dem ersten Endbereich des Blechstreifens benachbart ist, und eine an die erste Randkante anschließende zweite Randkante, die etwa parallel zur Längserstreckungsrichtung des Blechstreifens verläuft und nahe des ersten Endbereiches des Blechstreifens an eine dritte Randkante anschließt, die etwa parallel zur ersten Randkante verläuft.

Durch diese Ausgestaltung wird eine sichere Verhakung des Blechstreifens an der Dachplatte erreicht.

Bevorzugt ist dabei vorgesehen, dass der Abstand zwischen erster Randkante und den abgewinkelten Endabschnitten am ersten Endbereich des Blechstreifens der Dicke zweier aufeinanderliegender Dachplatten entspricht.

Zudem ist bevorzugt vorgesehen, dass der Blechstreifen an seinem zweiten Endbereich eine gerundete Endkante aufweist.

Hierdurch wird vermieden, dass der Blechstreifen bei der Montage eine Unterspannbahn der Dachkante beschädigt.

Zudem ist bevorzugt vorgesehen, dass die Längsrandkante des Blechstreifens, die auf der den Freimachungen abgewandten Seite liegt, stufenfrei geradlinig und im Wesentlichen parallel zur Längserstreckungsrichtung des Blechstreifens verläuft.

Zudem ist bevorzugt, dass die abgewinkelten Endabschnitte am ersten Endbereich des Blechstreifens eine Länge aufweisen, die etwa der halben Höhe des Blechstreifens entspricht, wobei beide Endabschnitte vorzugsweise gleich bemessen sind.

Ein Ausführungsbeispiel der Erfindung ist in der Zeichnung gezeigt und im Folgenden näher beschrieben. Es zeigt:
- Fig. 1: Eine Befestigungsklammer in isometrischer Ansicht;
- Fig. 2: die Befestigungsklammer von unten gesehen;
- Fig. 3: die Befestigungsklammer in Seitenansicht;
- Fig. 4: eine Besonderheit der Befestigungsklammer in Seitenansicht gesehen;
- Fig. 4A: die Anordnung in Anwendung in einer Montagelage;
- Fig. 5: die Anordnung von Befestigungsklammern in Montagesolllage;
- Fig. 6: desgleichen in einer Variante gesehen;
- Fig. 7 und 8: weitere Montagelagen in Ansicht.

In der Zeichnung ist eine Befestigungsklammer für kleinformatige, seitenfalzlose Dachplatten 1, insbesondere Biberschwanzplatten, gezeigt. Die Dachplatten 1 sind teilweise auf die Dachlatten 2 aufgelegt und mit Aufhängenasen 3 an diesen verhakt. Hierbei sind beispielsweise Dachplatten 1 an einer Dachlatte 2 verhakt und nebeneinander angeordnet, wie in Figur 7 gezeigt ist. Zusätzlich können weitere Dachplatten 1 an einer weiteren Dachlatte 2 verhakt sein, wie beispielsweise in Figur 6 und Figur 8 gezeigt ist. Die Dachplatten 1 können mit den Aufhängenasen 3 an einer Dachlatte 2 angehängt sein oder aber sie können mit Aufhängenasen 3 an einer bereits verlegten Dachplatte 1 verhakt sein, die von der weiteren Dachplatte 1 überdeckt ist.

Die Befestigungsklammer besteht aus einem ebenen Blechstreifen 4, der an einem ersten Endbereich 5 geschlitzt ist. Dessen durch die Schlitzung 6 gebildete Endabschnitte 7 sind einander entgegengerichtet abgewinkelt, wie besonders gut in Figur 1 ersichtlich ist. Insbesondere sind sie rechtwinklig zur Längserstreckung des Blechstreifens 4 angeordnet.

Ein zweiter Endbereich 8 des Blechstreifens 4 endet ohne Abwinklung, läuft also linear aus. Der Blechstreifen 4 weist an seiner der Dachlattung 2 oder dergleichen zugewandten Randkante eine erste Freimachung 9 für eine Dachlatte 2 auf, die dem zweiten Endbereich 8 naheliegend angeordnet ist. Wie im Ausführungsbeispiel dargestellt ist zusätzlich eine zweite Freimachung 10 für die obere Randkante einer verlegten Dachplatte 1 vorgesehen, die dem ersten Endbereich 5 naheliegend angeordnet ist.

Die erste Freimachung 9 bildet eine etwa quer und rechtwinklig zur Längserstreckung des Blechstreifens 4 gerichtete erste Randkante 11, die dem zweiten Endbereich 8 benachbart ist. Desweiteren weist sie an diese anschließend eine zweite Randkante 12 auf, die über einen Teil des Blechstreifens 4 in Richtung zu dessen ersten Endbereich 5 verläuft. Die erste Randkante 11 weist zusätzlich zwei vorragende Spitzen 13 auf, die an einer Dachlatte 2 verhakt werden. Die zweite Randkante 12 verläuft gegenüber der Längserstreckungsrichtung des Blechstreifens 4 in einem flachen Winkel geneigt, wie insbesondere gut in Figur 3 ersichtlich ist, wodurch eine Anpassung an die Neigung einer auf eine Dachlatte 2 aufgehakten Dachplatte 1 erfolgt.

Die zweite Freimachung 10 bildet eine etwa quer und rechtwinklig zur Längserstreckung des Blechstreifens 4 gerichtete erste Randkante 14, die dem zweiten Endbereich 8 benachbart ist oder im Ausführungsbeispiel dem Endbereich der ersten Freimachung 9, der dem ersten Endbereich 5 benachbart ist, sowie eine an die erste Randkante 14 anschließende zweite Randkante 15, die etwa parallel zur Längserstreckungsrichtung des Blechstreifens 4 verläuft und nahe des ersten Endbereiches 5 des Blechstreifens 4 an eine dritte Randkante 16 anschließt, die etwa parallel zur ersten Randkante 14 verläuft.

Der Abstand zwischen erster Randkante 14 und den abgewinkelten Endabschnitten 7 am ersten Endbereich 5 des Blechstreifens 4 entspricht etwa der Dicke zwei aufeinander liegender Dachplatten 1.

Der Blechstreifen 4 weist an seinem zweiten Endbereich 8 eine gerundete Endkante 17 auf.

Die Längsrandkante 18 des Blechstreifens 4, die auf der den Freimachungen 9 bzw. 10 abgewandten Seite liegt, ist stufenfrei geradlinig und im Wesentlichen parallel zur Längserstreckungsrichtung des Blechstreifens 4 ausgerichtet.

Gemäß Figur 4 und Figur 4A liegt der Massenschwerpunkt 19 des Blechstreifens 4 in einem zwischen zwei Geraden 20, 21 befindlichen Bereich. Der Schnittpunkt der Geraden 20, 21 ist durch die Ecke 22 zwischen der zweiten Randkante 15 der ersten Freimachung 9 und der ersten Randkanten 14 der zweiten Freimachung 10 gebildet. Die erste Gerade 20 verläuft in einem Winkel von etwa 40° zu einer Parallelen 23 zur zweiten Randkante 15 der zweiten Freimachung 10. Die zweite Gerade 21 verläuft hierzu in einem Winkel von 90°. Der Massenschwerpunkt 19 liegt zwischen diesen Geraden. Hierdurch soll ein Wegkippen der Befestigungsklammer durch einen zu einseitigen Schwerpunkt vermieden werden.

Das Wegkippen führt dazu, dass die Endabschnitte 7 nicht mehr flächig auf den Dachplatten 1 aufliegen. Das wiederum führt bei weiter verlegten Dachplatten 1 zu einem "Sperren". Anstatt dass die einzelnen Dachplattenreihen flächig aufeinander liegen, entsteht ein Spalt. Dies ist nicht erwünscht.

Für die Einbauposition "Befestigungsklammer hält Dachplatte 1 auf Dachlatte 2" wie in Figur 4A unten gezeigt, müsste der Schwerpunkt 19 idealerweise sehr nah an Endbereich 8 liegen. Dies hat jedoch zur Folge, dass der Endbereich - je nach Ausgestaltung - möglicherweise weiter in den Dachinnenbereich ragt und dadurch die Gefahr einer Verletzung der Unterspannbahn steigt. Zudem führt es dazu, dass in der Einbauposition "Befestigungsklammer hält zwei Dachplatten" die Klammer in die entgegengesetzte Richtung wegkippt, wie in Figur 4A oben gezeigt ist. Für diese Einbauposition wäre es demnach günstiger, wenn der Schwerpunkt 19 zum Endbereich 5 verschoben würde.

Bei allen Überlegungen hat sich herausgestellt, dass die Funktionsweise für beide Einbaupositionen dann am besten gewährleistet ist, wenn der Schwerpunkt 19 in dem beschriebenen Bereich liegt, wie in Figur 4 gezeigt ist. Die abgewinkelten Endabschnitte 7 am ersten Endbereich 5 des Blechstreifens 4 weisen eine Länge auf, die etwa der halben Höhe des Blechstreifens 4 entspricht, wobei beide Endabschnitte 7 vorzugsweise gleich bemessen sind. Montagesituationen der Befestigungsklammern an den entsprechenden Dachplatten 1 und Dachlatten 2 sind in den Figuren 5 und 6 gezeigt. Insbesondere in Figur 7 und 8 ist ersichtlich, dass zunächst beispielsweise gemäß Figur 7 mehrere Dachplatten 1 nebeneinander angeordnet und an einer Dachlatte 2 verhakt werden können. Anschließend kann eine Befestigungsklammer hochkant in Richtung des Bewegungspfeiles 24 in den Spalt zwischen zwei benachbarten Dachplatten 1 eingeschoben werden und an der Dachlatte 2 verhakt werden. In der Endmontagelage befindet sich die Befestigungsklammer in einer Position, die in Figur 7 zwischen den rechten beiden Dachplatten 1 oben gezeigt ist. Sofern zusätzlich Dachplatten 1 oberhalb der schon verlegten Dachplatten 1 angeordnet und aufgehakt werden, kann beispielsweise eine Befestigungsklammer zwischen den weiteren aufgelegten einander benachbarten Dachplatten 1 vorgesehen sein, wie mit dem Bewegungspfeil 25 angedeutet. Dabei kann eine Verhakung der Befestigungsklammer am oberen Rand der schon verlegten Dachplatten 1 erfolgen. Die Endmontagelage ist in Figur 8 oben rechts gezeigt. Unterschiedliche Verhakungsmöglichkeiten an der jeweiligen Dachlatte 2 bzw. dem oberen Rand einer verlegten Dachplatte 1 sind auch in den Figuren 5 und 6 ersichtlich.

Die Erfindung stellt eine äußerst kostengünstig zu fertigende Befestigungsklammer zur Verfügung, die sowohl zur Befestigung der Dachplatten 1 an der Dachlatte 2 dienen als auch zur Befestigung und Sicherung einer Dachplatte 1 an einer darunter befindlichen Dachplatte 1.

Durch die Ausgestaltung der Befestigungsklammer ist es möglich, diese nachträglich anzuordnen, wenn schon mehrere Dachplatten lagerichtig verlegt sind. Die Befestigungsklammer kann jeweils hochkant zwischen zwei benachbarten Dachplatten eingeschoben und in die Solllage überführt werden. Die Montage ist demzufolge erheblich einfacher als bei herkömmlichen Befestigungsklammern.

Die Erfindung ist nicht auf das Ausführungsbeispiel beschränkt, sondern im Rahmen der beanspruchten Offenbarung vielfach variabel.

## Patentansprüche

1. Befestigungsklammer für kleinformatige, seitenfalzlose Dachplatten (1), insbesondere Biberschwanzplatten, die auf einer Dachlattung in z. B. Doppeldeckung oder Kronendeckung verlegt sind, insbesondere mit Aufhängenasen (3) an Dachlatten (2) oder an der oberen Randkante von verlegten Dachplatten (1) anhängbar sind, wobei die Befestigungsklammer aus einem ebenen Blechstreifen (4) besteht, der an einem ersten Endbereich (5) eine Abwinklung aufweist, wobei der Blechstreifen (4) an seiner der Dachlattung oder dergleichen zugewandten Randkante eine erste Freimachung (9) für eine Dachlatte (2) aufweist, die einem zweiten Endbereich (8) des Blechstreifens (4) naheliegend angeordnet ist, und eine zweite Freimachung (10) z. B. für die obere Randkante einer verlegten Dachplatte (1), die dem ersten Endbereich (5) naheliegend angeordnet ist, **dadurch gekennzeichnet, dass** der Blechstreifen (4) an seinem ersten Endbereich (5) insbesondere geschlitzt ist und dessen durch die Schlitzung (6) gebildete Endabschnitte (7) einander entgegengerichtet abgewinkelt sind, insbesondere rechtwinklig zur Erstreckung des Blechstreifens (4), dass der zweite Endbereich (8) des Blechstreifens (4) ohne Abwinklung endet, und dass der Massenschwerpunkt (19) des Blechstreifens (4) in einem zwischen zwei Geraden (20,21) befindlichen Bereich liegt, deren Schnittpunkt durch die Ecke (22) zwischen einer längsgerichteten zweiten Randkante (12) der ersten Freimachung (9) und einer quergerichteten ersten Randkante (14) der zweiten Freimachung (10) gebildet ist, und deren erste Gerade (20) in einem Winkel von etwa 40° zu einer Parallelen (23) zur zweiten Randkante (15) der zweiten Freimachung (10) verläuft und deren zweite Gerade (21) in einem Winkel von 90° hierzu verläuft, vorzugsweise entlang der ersten Randkante (14).

2. Befestigungsklammer nach Anspruch 1, **dadurch gekennzeichnet, dass** die erste Freimachung (9) eine etwa quer und rechtwinklig zur Längserstreckung des Blechstreifens (4) gerichtete erste Randkante (11) bildet, die dem zweiten Endbereich (8) benachbart ist, und an diese anschließend eine zweite Randkante (12), die über einen Teil des Blechstreifens (4) in Richtung zu dessen ersten Endbereich (5) verläuft.

3. Befestigungsklammer nach Anspruch 2, **dadurch gekennzeichnet, dass** die erste Randkante (11) mindestens eine vorragende Spitze (13) aufweist.

4. Befestigungsklammer nach Anspruch 2 oder 3, **dadurch gekennzeichnet, dass** die zweite Randkante (12) gegenüber der Längserstreckungsrichtung des Blechstreifens (4) in einem flachen Winkel geneigt verläuft, in Anpassung an die Neigung einer auf eine Dachlatte (2) verlegten Dachplatte (1).

5. Befestigungsklammer nach einem der Ansprüche 1 bis 4, **dadurch gekennzeichnet, dass** die zweite Freimachung (10) eine etwa quer und rechtwinklig zur Erstreckung des Blechstreifens (4) gerichtete erste Randkante (14) bildet, die dem zweiten Endbereich (8) des Blechstreifens (4) benachbart ist oder dem Endbereich der ersten Freimachung (9), der dem ersten Endbereich (5) des Blechstreifens (4) benachbart ist, und eine an die erste Randkante (14) anschließende zweite Randkante (15), die etwa parallel zur Längserstreckungsrichtung des Blechstreifens (4) verläuft und nahe des ersten Endbereiches (5) des Blechstreifens (4) an eine dritte Randkante (16) anschließt, die etwa parallel zur ersten Randkante (14) verläuft.

6. Befestigungsklammer nach Anspruch 5, **dadurch gekennzeichnet, dass** der Abstand zwischen erster Randkante (14) und den abgewinkelten Endabschnitten (7) am ersten Endbereich (5) des Blechstreifens (4) der Dicke zweier aufeinanderliegender Dachplatten (1) entspricht.

7. Befestigungsklammer nach einem der Ansprüche 1 und 6, **dadurch gekennzeichnet, dass** der Blechstreifen (4) an seinem zweiten Endbereich (8) eine gerundete Endkante (17) aufweist.

8. Befestigungsklammer nach einem der Ansprüche 1 bis 7, **dadurch gekennzeichnet, dass** die Längsrandkante des Blechstreifens (4), die auf der den Freimachungen (9,10) abgewandten Seite liegt, stufenfrei geradlinig und im Wesentlichen parallel zur Längserstreckungsrichtung des Blechstreifens (4) verläuft.

9. Befestigungsklammer nach einem der Ansprüche 1 bis 8, **dadurch gekennzeichnet, dass** die abgewinkelten Endabschnitte (7) am ersten Endbereich (5) des Blechstreifens (4) eine Länge aufweisen, die etwa der halben Höhe des Blechstreifens (4) entspricht, wobei beide Endabschnitte (7) vorzugsweise gleich bemessen sind.

## Claims

1. A fixing bracket for small-size, seamless roofing tiles (1), in particular beavertail roofing tiles laid on roof battens in, e.g., double roofing or monk-and-nun roofing, in particular with suspension lugs (3) at roof battens (2), or being suspensible at the upper peripheral edge of laid roofing tiles (1), the fixing bracket being made of a plane sheet-metal strip (4) having at a first end section (5) at angled portion, the sheet-metal strip (4) having at its peripheral edge facing the roof battens or the like a first clearance (9) for a roof batten (2) arranged close to a second end section (8) of the sheet-metal strip (4), and a second clearance (10), e.g., for the upper peripheral edge of a laid roofing tile (1) arranged close to the first end section (5), **characterized by** that the sheet-metal strip (4) is in particular slotted at its first end section (5), and its end sections (7) formed by the slot (6) are angled in opposite directions to each other, in particular rectangularly to the extension of the sheet-metal strip (4), that the second end section (8) of the sheet-metal strip (4) ends without an angled portion, and that the center of gravity (19) of the sheet-metal strip (4) is in a region between two straight lines (20, 21), the intersection of which is formed by the corner (22) between a longitudinal second peripheral edge (12) of the first clearance (9) and a transverse first peripheral edge (14) of the second clearance (10), and the first straight line (20) of which is at an angle of about 40° to a parallel line (23) to the second peripheral edge (15) of the second clearance (10), and the second straight line (21) of which is at an angle of 90° thereto, preferably along the first peripheral edge (14).

2. The fixing bracket according to claim 1, **characterized by** that the first clearance (9) forms a first peripheral edge (11) extending approximately transversely and rectangularly to the longitudinal extension of the sheet-metal strip (4) and being adjacent to the second end section (8), and following thereto a second peripheral edge (12) that extends across part of the sheet-metal strip (4) in the direction to the first end section (5) thereof.

3. The fixing bracket according to claim 2, **characterized by** that the first peripheral edge (11) includes at least one protruding tip (13).

4. The fixing bracket according to claim 2 or 3, **characterized by** that the second peripheral edge (12) extends inclined at a low angle relative to the longitudinal extension of the sheet-metal strip (4), corresponding to the inclination of a roofing tile (1) laid on a roof batten (2).

5. The fixing bracket according to one of claims 1 to 4, **characterized by** that the second clearance (10) forms a first peripheral edge (14) extending approximately transversely and rectangularly to the longitudinal extension of the sheet-metal strip (4) and being adjacent to the second end section (8) of the sheet-metal strip (4) or the end section of the first clearance (9) being adjacent to the first end section (5) of the sheet-metal strip (4), and following to the first peripheral edge (14), a second peripheral edge (15) that extends approximately in parallel to the longitudinal extension of the sheet-metal strip (4) and follows, close to the first end section (5) of the sheet-metal strip (4), to a third peripheral edge (16) that extends approximately in parallel to the first peripheral edge (14).

6. The fixing bracket according to claim 5, **characterized by** that the distance between the first peripheral edge (14) and the angled end sections (7) at the first end section (5) of the sheet-metal strip (4) corresponds to the thickness of two roofing tiles (1) placed on top of each other.

7. The fixing bracket according to one of claims 1 and 6, **characterized by** that the sheet-metal strip (4) includes at its second end section (8) a rounded end edge (17).

8. The fixing bracket according to one of claims 1 to 7, **characterized by** that the longitudinal peripheral edge of the sheet-metal strip (4) that is located on the side facing away from the clearances (9, 10), is continuously straight-lined and substantially parallel to the longitudinal extension of the sheet-metal strip (4).

9. The fixing bracket according to one of claims 1 to 8, **characterized by** that the angled end sections (7) have, at the first end section (5) of the sheet-metal strip (4), a length that corresponds to approximately the half height of the sheet-metal strip (4), both end sections (7) preferably having identical dimensions.

## Revendications

1. Attache d'ancrage pour des tuiles de toit (1) de petite taille sans feuillure, en particulier des tuiles de toit en queue de castor posées sur un lattis en, p.ex., recouvrement double ou recouvrement en couronne, en particulier avec des ergots de suspension (3) à des liteaux (2), ou étant suspensible à la bord marginal supérieur de tuiles de toit (1) posées, l'attache d'ancrage consistant en une bande de tôle (4) comportant à une première portion d'extrémité (5) une partie coudée, la bande de tôle (4) comportant à son bord marginal tourné vers les liteaux ou semblables un premier dégagement (9) pour un liteau (2) disposé près d'une deuxième portion d'extrémité (8) de la bande de tôle (4), et un deuxième dégagement (10), p.ex. pour le bord marginal supérieur d'une tuile de toit (1) posée disposé près de la première portion d'extrémité (5), **caractérisée en ce que** la bande de tôle (4) est en particulier fendue à sa première portion d'extrémité (5), et ses portions d'extrémité (7) réalisées par la fente (6) sont coudées de sens opposé, en particulier perpendiculairement à l'étendue de la bande de tôle (4), que la deuxième portion d'extrémité (8) de la bande de tôle (4) se termine sans partie coudée, et que le centre de gravité (19) de la bande de tôle (4) est dans une zone entre deux lignes droites (20, 21), l'intersection desquelles est réalisée par le coin (22) entre un deuxième bord marginal (12) longitudinal du premier dégagement (9) et un premier bord marginal (14) transversal du deuxième dégagement (10), et la première ligne droite (20) duquel est sous un angle d'environ 40° par rapport à une ligne parallèle (23) au deuxième bord marginal (15) du deuxième dégagement (10), et la deuxième ligne droite (21) duquel est sous un angle de 90° par rapport à celui-ci, de préférence le long du premier bord marginal (14).

2. Attache d'ancrage selon la revendication 1, **caractérisée en ce que** le premier dégagement (9) forme un premier bord marginal (11) s'étendant environ transversalement et perpendiculairement à l'étendue longitudinale de la bande de tôle (4) et étant voisin de la deuxième portion d'extrémité (8), et ensuite un deuxième bord marginal (12) qui s'étend sur une partie de la bande de tôle (4) dans la direction de la première portion d'extrémité (5) de celle-ci.

3. Attache d'ancrage selon la revendication 2, **caractérisée en ce que** le premier bord marginal (11) comporte au moins une pointe saillante (13).

4. Attache d'ancrage selon la revendication 2 ou 3, **caractérisée en ce que** le deuxième bord marginal (12) s'étend en inclinaison à un angle faible par rapport à l'étendue longitudinale de la bande de tôle (4), correspondant à l'inclinaison d'une tuile de toit (1) posée sur un liteau (2).

5. Attache d'ancrage selon une des revendications 1 à 4, **caractérisée en ce que** le deuxième dégagement (10) forme un premier bord marginal (14) s'étendant environ transversalement et perpendiculairement à l'étendue longitudinale de la bande de tôle (4) et étant voisin de la deuxième portion d'extrémité (8) de la bande de tôle (4) ou la portion d'extrémité du premier dégagement (9) étant voisin de la première portion d'extrémité (5) de la bande de tôle (4), et suivant le premier bord marginal (14), un deuxième bord marginal (15), qui s'étend environ en parallèle à l'étendue longitudinale de la bande de tôle (4) et se raccorde, près de la première portion d'extrémité (5) de la bande de tôle (4), à un troisième bord marginal (16), qui s'étend environ en parallèle au premier bord marginal (14).

6. Attache d'ancrage selon la revendication 5, **caractérisée en ce que** la distance entre le premier bord marginal (14) et des parties d'extrémité (7) coudées à la première portion d'extrémité (5) de la bande de tôle (4) correspond à l'épaisseur de deux tuiles de toit (1) posées l'une sur l'autre.

7. Attache d'ancrage selon une des revendications 1 et 6, **caractérisée en ce que** la bande de tôle (4) comporte à sa deuxième portion d'extrémité (8) une arête d'extrémité (17) arrondie.

8. Attache d'ancrage selon une des revendications 1 à 7, **caractérisée en ce que** le bord marginal longitudinal de la bande de tôle (4), qui se trouve sur le côté opposé aux la dégagements (9, 10), est de forme rectiligne continue et essentiellement en parallèle à l'étendue longitudinale de la bande de tôle (4).

9. Attache d'ancrage selon une des revendications 1 à 8, **caractérisée en ce que** les parties d'extrémité (7) coudées comportent, à la première portion d'extrémité (5) de la bande de tôle (4), une longueur, qui correspond à environ à la mi-hauteur de la bande de tôle (4), les deux portions d'extrémité (7) de préférence ayant des dimensions identiques.
